# FASCICULE DE BREVET EUROPEEN

(11) **EP 3 186 458 B1**
(45) Date de publication et mention de la délivrance du brevet: **12.12.2018**
(21) Numéro de dépôt: 15763051.8
(22) Date de dépôt: 25.08.2015
(51) Int. Cl.: E04F 15/02, E04F 15/10

(54) **PANNEAU DE SOL POUR LA RÉALISATION D'UN REVÊTEMENT**
BODENPLATTE ZUR HERSTELLUNG EINES BELAGS
FLOOR PANEL FOR PRODUCING A COVERING

(30) Priorité: 25.08.2014 FR 1457957
(43) Date de publication de la demande: 05.07.2017
(62) Demande divisionnaire de: 18199985.5
(73) Titulaire: GERFLOR, 69100 Villeurbanne (FR)
(72) Inventeur: CEYSSON, Olivier, 84500 Bollene (FR); CHAMMAS, Bertrand, 69370 Saint-Didier-Au-Mont-D'or (FR)
(74) Mandataire: Cabinet Laurent & Charras
(86) Numéro de dépôt international: PCT/FR2015/052265
(87) Numéro de publication internationale: WO 2016/030627

(56) Documents cités:
- WO-A1-2009/061279
- WO-A1-2012/001503
- DE-A1- 19 718 319
- DE-U1- 20 206 751
- US-A1- 2010 031 594
- US-A1- 2013 309 441
- US-B2- 7 121 058

## Description

### DOMAINE TECHNIQUE

La présente invention concerne le domaine des revêtements de sol et plus particulièrement un panneau de sol pour la réalisation d'un revêtement de sol ou similaire, ledit panneau ayant une forme de lame et/ou de dalle et étant réalisé dans une matière plastique telle que le PVC.

### ART ANTERIEUR

Il est bien connu de réaliser des revêtements de sols à partir d'éléments modulaires sous forme de lames et/ou de dalles. Leur fixation au sol s'effectue usuellement par une opération de collage et/ou par un assemblage en emboitement des lames et/ou des dalles présentant des moyens mâles-femelles de liaison ou d'assemblage.

De tels panneaux sont notamment décrits dans les documents GB 2 256 023, EP 1 026 341 ou WO 2012/004701.

Le document GB 2 256 023 décrit un joint entre les bords latéraux adjacents de deux panneaux similaires, dans lequel un panneau comprend une rainure de section transversale en forme de U débouchant sur le flanc du panneau et un second panneau comporte une languette latérale comprenant une nervure tournée vers la face inférieure du panneau, ladite languette coopérant avec la rainure afin de limiter la séparation des panneaux.

Le document EP 1 026 341 décrit un panneau de sol dur pour réaliser un recouvrement de sol. Ce panneau de sol comprend deux bords de deux côtés opposés munis d'éléments d'accouplement qui confèrent à deux panneaux adjacents la capacité de coopérer l'un avec l'autre, lesdits éléments d'accouplement se présentant essentiellement sous la forme d'une languette et d'une rainure. Lesdits moyens d'accouplement sont munis de moyens de verrouillage mécaniques intégrés réalisés en une seule pièce avec le panneau de sorte que, lorsque deux panneaux adjacents sont accouplés, lesdits moyens empêchent lesdits panneaux de s'éloigner l'un de l'autre dans une direction perpendiculaire aux bords concernés et parallèle au côté inférieure des panneaux de sol accouplés.

Le document WO 2012/004701 décrit un panneau de sol comprenant un substrat et une couche supérieure placée sur le substrat, la couche supérieure étant composée d'au moins un imprimé et d'une couche thermoplastique transparente, ledit panneau de sol étant muni, sur au moins deux bords opposés, d'un chanfrein droit ou incurvé. Par ailleurs, deux bords opposés d'un panneau comprennent respectivement une rainure de section transversale en forme de U débouchant sur le flanc du panneau et une languette latérale apte à coopérer avec la rainure afin de limiter la séparation des panneaux.

L'assemblage de ce type de panneaux s'effectue par une présentation en oblique d'un panneau destiné à être positionné, qui est présenté dans une position vers le panneau d'ancrage, qui aboutit dans un plan horizontal pour être verrouillé et en alignement au précédent. Cela suggère des formes particulières et aussi un espace libre pour permettre l'amplitude du mouvement nécessaire à la pose des panneaux successifs.

On connait également de très nombreux brevets décrivant des moyens mâles-femelles d'assemblage de panneaux constitutifs de revêtements avec un pré positionnement en oblique ou en latéral en vue d'une insertion des moyens d'assemblage entre eux. C'est le cas notamment des demandes de brevet international WO 01/77461 et WO 01/53628.

Ce type de panneaux présente les mêmes inconvénients lors de la pose et, pour pallier ces inconvénients, il a déjà été imaginé des panneaux comprenant des moyens d'accouplement mâles-femelles permettant un assemblage vertical des panneaux. C'est le cas notamment de la demande de brevet européen EP 1 190 149 notamment.

Le document EP 1 190 149 décrit un système de fixation pour panneaux avec des profilés de maintien susceptibles d'être disposés sur les côtés étroits des panneaux où des profilés de maintien opposés les uns aux autres d'un panneau s'adaptent les uns aux autres de manière que des panneaux adjacents puissent être fixés les uns aux autres. Lesdits profilés de maintien sont constitués d'une rainure dite proximale débouchant sur la face inférieure du panneau et respectivement sur la face supérieure du panneau, et d'une languette distale en forme de crochet, ledit crocher étant orienté vers la rainure, s'étendant à l'extrémité du bord du panneau vers la face inférieure et respectivement vers la face supérieure dudit panneau de sorte que, lors de l'assemblage la languette en forme de crochet d'un premier panneau coopère avec la languette en forme de crochet d'un second panneau adjacent.

Bien que ce type de panneau nécessite un espace libre plus restreint compte tenu du fait que l'assemblage se fait verticalement, ce type de panneau présente néanmoins l'inconvénient de nécessiter une force importante pour l'assemblage et une faible résistance au déclippage.

Il est également connu le document US 2013/0309441 qui décrit un panneau de sol selon le préambule de la revendication 1. Cependant, l'assemblage/désassemblage de deux panneaux adjacents divulgués dans ce document est rendu difficile et les efforts de clippage/déclippage des panneaux sont majoritairement transmis aux ergots de clippage ce qui entraine une détérioration rapide de ces ergots.

En effet, lors du clippage des moyens d'accouplement mâles dans les moyens d'accouplement femelles, la languette flexible distale des moyens d'accouplement femelles s'écarte par élasticité pour laisser pénétrer la languette flexible distale des moyens d'accouplement mâles dans la rainure proximale des moyens d'accouplement femelles. Cependant, l'écartement de la languette se fait en contre-appui contre le sol de sorte qu'une force s'opposant au clippage est exercée sur la languette flexible des moyens d'accouplement mâles, qui est notamment transmise à l'ergot de clippage.

Il est également connu le document US7121058 qui décrit un panneau de sol selon le préambule de la revendication 1. Cependant, le clippage de ce panneau de sol peut encore être amélioré.

### EXPOSE DE L'INVENTION

L'un des buts de l'invention est donc de remédier à cet inconvénient en proposant un panneau de sol de conception simple et peu onéreuse, limitant la gêne pour le poseur dans ses manipulations pour la pose de panneaux et en particulier près des zones d'angles ou de murs, facilitant le réglage en position des panneaux entre eux une fois assemblés, et assurant une parfaite fiabilité dans la tenue de l'assemblage, les panneaux étant tous dans le même plan après assemblage et sans débordement supérieur ou inférieur par rapport à leurs surfaces externes supérieure et inférieure.

Un autre objectif de l'invention est de faciliter l'assemblage/désassemblage de deux panneaux adjacents, tout en évitant améliorant l'effet de clippage et en évitant les risques de détérioration des ergots de clippage.

A cet effet, il est proposé un panneau de sol ayant une forme de lame et/ou de dalle et étant réalisé dans une matière plastique pour la réalisation d'un revêtement de sol ou similaire. D'une manière connue, le panneau comprend au moins deux paires de côtés opposés définissant deux bords adjacents comprenant des moyens d'accouplement mâles, et deux bords adjacents opposés comprenant des moyens d'accouplement femelles. La cinématique d'assemblage de ces panneaux est verticale.

Les moyens d'accouplement mâles sont constitués d'au moins une rainure dite proximale débouchant sur une face inférieure du panneau et d'une languette distale flexible s'étendant à l'extrémité du bord du panneau vers la face inférieure dudit panneau.

Les moyens d'accouplement femelles sont constitués d'au moins une rainure proximale débouchant sur une face supérieure du panneau et d'une languette flexible s'étendant à l'extrémité du bord du panneau, vers la face supérieure dudit panneau.

La languette distale flexible des moyens d'accouplement mâles présente une paroi proximale inclinée suivant un angle β par rapport à un plan vertical vers le bas et vers l'extérieur du panneau.

La languette flexible des moyens d'accouplement femelles présente une paroi proximale inclinée suivant un angle α par rapport à un plan vertical vers le haut et vers l'extérieur du panneau.

La languette distale de l'un au moins des moyens d'accouplement mâles ou femelle présente une paroi distale comportant, au moins, un ergot ou une encoche apte à coopérer avec une encoche ou un ergot pratiqué sur une paroi proximale que présente la rainure proximale des moyens d'accouplement femelles ou mâle correspondant pour former une butée d'arrêt, évitant un déplacement vertical d'un panneau par rapport au panneau adjacent.

Il résulte de ces caractéristiques que le fait que la paroi proximale de la languette flexible soit orientée permet de limiter les efforts de clippage et de favoriser le transfert d'effort pour l'action de déclippage.

Selon l'invention, la languette flexible des moyens d'accouplement femelles comporte une partie chanfreinée formant un angle compris entre 2° et 20°, et de préférence 10° par rapport au plan principal du panneau. Cette partie chanfreinée procure une réduction de l'effort de clippage de sorte qu'il est plus aisé d'assembler deux panneaux adjacents.

En effet, cette plage de valeur de l'angle de la partie chanfreinée permet de réaliser un évidement de matière sur sensiblement toute la largeur de la languette flexible. Ainsi, avant clippage de deux panneaux adjacents, la partie chanfreinée de la languette flexible n'est pas en contact avec le sol de sorte que, lors du clippage, la languette pivote jusqu'à ce que la partie chanfreinée vienne reposer sur le sol en limitant ainsi les efforts s'opposant au clippage. De cette manière, il est plus aisé d'assembler deux panneaux adjacents, et les risques de détériorer l'ergot sont diminués. La présence du chanfrein permet une déformation et une mobilité de la languette flexible, on parle alors de languette flexible déformable.

Par ailleurs, la paroi distale et la paroi proximale de la languette distale flexible des moyens d'accouplement mâles sont parallèles et inclinées vers le bas et vers l'extérieur du panneau suivant un angle β par rapport à un plan vertical.

Et la paroi proximale de la languette distale flexible des moyens d'accouplement femelles et la paroi proximale de la rainure proximale des moyens d'accouplement femelles sont parallèles et inclinées vers le haut et vers l'extérieur du panneau suivant un angle α par rapport à un plan vertical.

Et, les angles α et β sont égaux et compris entre 1 et 45°, et de préférence entre 5° à 15°.

Ainsi, les inclinaisons favorisent la déformation de la languette distale déformable des moyens d'accouplement mâles et de la languette flexible déformable des moyens d'accouplement femelles limitant, lors du clippage vertical, les frottements de l'ergot des moyens d'accouplement mâles sur la paroi proximale de la rainure proximale des moyens d'accouplement femelles ainsi que les frottements de l'ergot des moyens d'accouplement mâles sur la paroi distale de la languette des moyens d'accouplement femelles. Le clippage n'est pas totalement vertical mais est incliné selon un angle par rapport à un plan vertical. Ceci permet ainsi d'avoir des ergots mieux dimensionnés, de préserver lesdits ergots du frottement, et donc de réduire les efforts de clippage et les risques de détérioration.

De plus, les inclinaisons favorisent, lors du déclippage, le transfert des efforts de cisaillement perçus par les ergots en efforts de torsion/compression dans l'ensemble des profils des moyens d'accouplement mâles et femelles, augmentant ainsi les efforts de déclippage.

Selon une forme de réalisation particulière, les parois distales des languettes distales déformables des moyens d'accouplement mâles et femelles comportent respectivement un ergot et une encoche apte à coopérer avec une encoche et un ergot respectivement pratiqués sur les parois proximales des rainures proximales des moyens d'accouplement femelles et mâles correspondant pour former une butée d'arrêt, évitant un déplacement vertical d'un panneau par rapport au panneau adjacent.

Par ailleurs, avantageusement, la face inférieure du panneau de sol comporte une partie chanfreinée débouchant sur la rainure proximale, formant un angle compris entre 2° et 20°, et de préférence 10° par rapport au plan principal du panneau, ladite partie chanfreinée autorisant l'abaissement du panneau lors du clippage pour venir, par déformation, en contact avec le sol et ainsi favoriser la viabilité dudit clippage.

### DESCRIPTION SOMMAIRE DES FIGURES

D'autres avantages et caractéristiques ressortiront mieux de la description qui va suivre, de plusieurs variantes d'exécution, données à titre d'exemples non limitatifs, du panneau de sol suivant l'invention, à partir des dessins annexés sur lesquels :
- la figure 1 est une représentation schématique de deux panneaux adjacents suivant l'invention,
- la figure 2 est une vue partielle en coupe transversale d'une forme d'exécution des moyens d'accouplement mâles et d'accouplement femelles de deux panneaux, avant clippage,
- la figure 3 est une vue correspondant à la figure 2, montrant le pré-clippage des panneaux,
- la figure 4 est une vue correspondant à la figure 2 en cours de clippage des panneaux,
- la figure 5 est une vue correspondant à la figure 2 en position clippée des panneaux,
- la figure 6 est une vue en coupe transversale d'une autre forme d'exécution des moyens d'accouplements mâles et femelles de deux panneaux, les panneaux étant montrés avant clippage,
- la figure 7 est une vue correspondant à la figure 6, montrant le pré-clippage des panneaux,
- la figure 8 est une vue correspondant à la figure 6 en cours de clippage des panneaux,
- la figure 9 est une vue correspondant à la figure 6, les panneaux étant représentés en position clippée,
- la figure 10 est une vue en coupe transversale d'une autre forme d'exécution des moyens d'accouplements mâles et femelles de deux panneaux dans le cas de panneaux de faibles épaisseurs, les panneaux étant représentés avant clippage,
- la figure 11 est une vue correspondant à la figure 10, montrant le pré-clippage des panneaux,
- la figure 12 est une vue correspondant à la figure 10, en cours de clippage des panneaux,
- la figure 13 est une vue correspondant à la figure 10, en position clippée des panneaux,
- la figure 14 est une vue en coupe transversale d'une forme d'exécution des moyens d'accouplements mâles et femelles de deux panneaux, illustrant l'ergot ménagé seulement sur les moyens d'accouplement femelles, et l'encoche ménagée seulement sur les moyens d'accouplement mâles,
- la figure 15 est une vue en coupe similaire à celle de la figure 14, illustrant cette fois l'ergot ménagé seulement sur les moyens d'accouplement mâles, et l'encoche ménagée seulement sur les moyens d'accouplement femelles,
- la figure 16 est une représentation graphique illustrant la différence entre les efforts de clippage pour une même version de moyens d'accouplement, avec et sans partie chanfreinée sur la partie inférieure desdits moyens d'accouplement,
- la figure 17 est une représentation graphique illustrant la réduction de l'effort de clippage,
- la figure 18 est une représentation graphique illustrant le gain d'effort de déclippage.

### DESCRIPTION DETAILLEE DE L'INVENTION

Dans la suite de la description du panneau de sol suivant l'invention, les mêmes références numériques désignent les mêmes éléments. Par ailleurs, les différentes vues ne sont pas nécessairement tracées à l'échelle. De plus, les panneaux de sols décrits ci-après sont de préférence obtenus dans du PVC plastifié et comportant une charge minérale ; toutefois, il est bien évident que les panneaux de sols pourront être obtenus dans toute matière plastique.

Chaque panneau de sol (1) comprend deux paires de côtés opposés définissant les bords du panneau. Deux bords adjacents comprennent des moyens d'accouplement mâles (2) tandis que deux bords adjacents opposés, comprennent des moyens d'accouplement femelles (3). La cinématique d'assemblage de deux panneaux (1) est verticale selon une force (F). Lesdits moyens d'accouplement mâles (2) sont constitués d'une rainure dite proximale (4) débouchant sur une face inférieure du panneau (1) et d'une languette distale (5) s'étendant à l'extrémité du bord du panneau (1) vers la face inférieure dudit panneau (1). La languette distale (5) présente une section transversale sensiblement rectangulaire. Lesdits moyens d'accouplement femelles (3) sont constitués d'une rainure proximale (6) de section transversale sensiblement rectangulaire, débouchant sur une face supérieure du panneau (1) et d'une languette flexible déformable (7) s'étendant à l'extrémité du bord du panneau (1), vers la face supérieure dudit panneau (1). La languette flexible déformable (7) présente une paroi proximale inclinée vers le haut et vers l'extérieur du panneau (1) suivant un angle (α) par rapport au plan vertical, de sorte que la languette distale (5) des moyens d'accouplement mâles (2), est introduite dans la rainure proximale (6) des moyens d'accouplement femelles (3) en biais en prenant appui sur la languette flexible déformable (7) qui se déforme pour permettre l'introduction de la languette distale (5) dans la rainure proximale (6). La languette distale (5) se déforme également lors de son introduction dans la rainure proximale (6).

La paroi proximale de la languette flexible déformable (7) est inclinée vers le haut et vers l'extérieur du panneau (1) suivant un angle (α) compris entre 1° et 45° par rapport à la verticale, et de préférence, suivant un angle (α) compris entre 5° et 15° par rapport à la verticale. Par ailleurs, la rainure proximale (4) des moyens d'accouplement mâles (2) présente une paroi proximale inclinée vers le bas et vers l'extérieur du panneau (1) suivant un angle (β) par rapport au plan vertical dudit panneau (1). Ledit angle (β) est compris entre 1° et 45° et, de préférence, compris entre 5° et 15°. Dans cet exemple particulier de réalisation, l'angle (α) est sensiblement égal à l'angle (β). Il est bien évident que l'angle (α) pourra être différent de l'angle (β) sans pour autant sortir du cadre de l'invention.

Par ailleurs, la languette distale (5) des moyens d'accouplement mâles (2) présente une paroi distale comportant, au moins, un ergot (11) apte à coopérer avec une encoche (12) pratiquée sur une paroi proximale que présente la rainure proximale (6) pour former une butée d'arrêt, évitant un déplacement vertical d'un panneau (1) par rapport au panneau adjacent.

Selon l'invention, et par exemple en référence à la figure 9, la languette flexible déformable (7) présente une paroi inférieure comportant une partie chanfreinée (13) formant un angle compris entre 2° et 20°, de préférence 10° par rapport au plan principal du panneau (1). Cette partie chanfreinée (13) procure une réduction de l'effort de clippage de sorte qu'il est plus aisé d'assembler deux panneaux adjacents. A cet égard, en référence à la figure 16, on notera que l'effort de clippage du panneau de sol suivant l'invention est nettement inférieur à l'effort de clippage d'un panneau de sol ne comportant pas de partie chanfreinée. Cette partie chanfreinée (13) limite les efforts de clippage et permet un dimensionnement plus adapté de l'ergot (11). Cette plage de valeur de l'angle de la partie chanfreinée (13) permet de réaliser un évidement de matière sur sensiblement toute la largeur de la languette flexible déformable (7). Ainsi, avant clippage de deux panneaux adjacents, la partie chanfreinée (13) de la languette flexible déformable (7) n'est pas en contact avec le sol de sorte que, lors du clippage, la languette (7) pivote jusqu'à ce que la partie chanfreinée (13) vienne reposer sur le sol en limitant ainsi les efforts s'opposant au clippage. De cette manière, il est plus aisé d'assembler deux panneaux adjacents, et les risques de détériorer l'ergot (11) sont diminués.

Selon la forme d'exécution illustrée aux figures 2 à 5, la languette flexible déformable (7) présente une paroi distale comportant deux parties, à savoir, une partie supérieure inclinée par rapport à la verticale suivant un angle compris entre 1° et 45°, et de préférence entre 1° et 20° et une partie inférieure s'étendant verticalement. La paroi proximale de la rainure proximale (4) comporte également deux parties, à savoir, une partie supérieure inclinée par rapport à la verticale suivant un angle compris entre 1° et 45°, et de préférence entre 1° et 20° afin d'améliorer le déclippage, et une partie inférieure s'étendant verticalement, afin d'améliorer le clippage.

Selon la forme d'exécution illustrée aux figures 6 à 9, la face inférieure du panneau de sol (1) peut également comporter une partie chanfreinée (14) débouchant sur la rainure proximale (4), et formant un angle compris entre 2° et 20°, idéalement 10° par rapport au plan principal du panneau (1). Cette partie chanfreinée (14) autorise l'abaissement du panneau (1) lors du clippage pour venir, par déformation, en contact avec le sol et ainsi favoriser la viabilité dudit clippage.

Dans cette forme d'exécution, la paroi distale de la languette flexible déformable (7) comporte également une partie supérieure inclinée suivant un angle compris entre 1° et 20° par rapport à la verticale et une partie inférieure également inclinée suivant un angle compris entre 1° et 20° par rapport à la verticale. Les parties supérieure et inférieure s'étendent parallèlement de part et d'autre d'une encoche (15). La paroi proximale de la rainure proximale (4) comporte également deux parties, une partie supérieure inclinée suivant un angle compris entre 1° et 20° par rapport à la verticale, et une partie inférieure inclinée suivant un angle compris entre 1° et 20° par rapport à la verticale. Les parties supérieure et inférieure s'étendent parallèlement de part et d'autre d'un épaulement formant un ergot (16) apte à coopérer avec l'encoche (15), afin d'améliorer le clippage.

On notera que l'effort de clippage des panneaux de sol suivant l'invention est légèrement inférieur à l'effort de clippage des panneaux de l'art antérieur lors des premiers millimètres d'engagement des parties mâle et femelle, et que l'effort de déclippage est nettement supérieur à celui des panneaux de l'art antérieur.

Par ailleurs, on observera que l'orientation suivant un angle compris entre 1° et 45°, et de préférence entre 5° et 15° par rapport à la verticale des parois proximales des languettes (5, 7) des moyens d'accouplement mâles (2) et femelle (3) procure une ouverture des parties mâle (2) et femelle (3) lors du clippage de sorte que l'ergot (11) ne frotte pas sur la paroi proximale de la rainure proximale (6) préservant ainsi l'ergot (11) et réduisant les efforts de clippage. Par ailleurs, cette orientation suivant un angle compris entre 1° et 45°, et de préférence entre 5° et 15° par rapport à la verticale des parois proximales des languettes (5, 7) des moyens d'accouplement mâles (2) et femelle (3) permet de transférer l'effort de cisaillement de l'ergot en compression/torsion dans l'ensemble des profils des parties mâle (2) et femelle (3) augmentant les efforts de déclippage.

D'une manière avantageuse, la languette distale flexible déformable (5) et la rainure proximale (4) des moyens d'accouplement mâles (2), et la languette flexible déformable (7) et la rainure proximale (6) des moyens d'accouplement femelles (3) sont inclinées vers l'extérieur du panneau (1). En d'autres termes, les languettes distales flexibles déformables (5, 7) comprennent des parois distales sensiblement parallèles à leur parois proximales et sont notamment inclinées respectivement selon un angle (β, α) par rapport à un plan vertical vers l'extérieur du panneau. De la même manière, les rainures proximales (4, 6) comprennent des parois proximales sensiblement parallèles aux parois proximales respectivement des languettes flexibles déformables (5, 7).

De cette manière, les inclinaisons favorisent la déformation de la languette distale flexible déformable (5) des moyens d'accouplement mâles (2) et de la languette flexible déformable (7) des moyens d'accouplement femelles (3) limitant, lors du clippage vertical, les frottements de l'ergot (11) des moyens d'accouplement mâles (2) sur la paroi proximale de la rainure proximale (6) des moyens d'accouplement femelles (3) ainsi que les frottements de l'ergot (16) des moyens d'accouplement mâles (2) sur la paroi distale de la languette (7) des moyens d'accouplement femelles (3) permettant ainsi d'avoir des ergots mieux dimensionnés, de préserver lesdits ergots du frottement, et donc de réduire les efforts de clippage, tel qu'illustré à la figure 17.

De plus, lesdites inclinaisons favorisent, lors du déclippage, le transfert des efforts de cisaillement perçus par les ergots en efforts de torsion/compression dans l'ensemble des profils des parties mâle (2) et femelle (3), augmentant ainsi les efforts de déclippage, tel qu'illustré à la figure 18.

La variante d'exécution, en référence aux figures 10 à 13 est particulièrement destinée à des panneaux de sol de faible épaisseur. Comme déjà indiqué chaque panneau de sol (1) comprend deux paires de côtés opposés définissant les bords du panneau, deux bords adjacents comprenant des moyens d'accouplement mâles (2) et deux bords adjacents opposés comprenant des moyens d'accouplement femelles (3). Lesdits moyens d'accouplement mâles (2) sont constitués d'une rainure dite proximale (4) débouchant sur la face inférieure du panneau (1) et d'une languette distale (5) s'étendant à l'extrémité du bord du panneau (1) vers la face inférieure dudit panneau (1). La languette distale (5) présente une section transversale sensiblement rectangulaire. Lesdits moyens d'accouplement femelles (3) sont constitués d'une rainure proximale (6) de section transversale sensiblement rectangulaire débouchant sur la face supérieure du panneau (1) et d'une languette flexible déformable (7) s'étendant à l'extrémité du bord du panneau (1), vers la face supérieure dudit panneau (1). La paroi proximale de la languette flexible déformable (7) s'étendant suivant un angle compris entre 1° et 45°, et de préférence entre 5° et 15° par rapport à la verticale, vers le haut et vers l'extérieur du panneau (1). Par ailleurs, la paroi proximale de la languette flexible déformable (5) des moyens d'accouplement mâles (2) s'étend également suivant un angle compris entre 1° et 45°, et de préférence entre 5° et 15° par rapport à la verticale, vers le bas et vers l'extérieur du panneau (1).

De la même façon que pour la forme de réalisation illustrée figure 6, la paroi distale de la languette distale (5) des moyens d'accouplement mâles (2), comporte un ergot (11) apte à coopérer avec une encoche (12) pratiquée sur la paroi proximale de la rainure proximale (6) pour former une butée d'arrêt, évitant le déplacement vertical d'un panneau (1) par rapport au panneau adjacent (1).

De même, comme déjà indiqué, la paroi inférieure de la languette flexible déformable (7) comporte une partie chanfreinée (13) qui procure une réduction de l'effort de clippage de sorte qu'il est plus aisé d'assembler deux panneaux adjacents.

La paroi distale de la languette flexible déformable (7) comporte deux parties, une partie supérieure inclinée suivant un angle compris entre 1° et 20° par rapport à la verticale et une partie inférieure également inclinée suivant un angle compris entre 1° et 20° par rapport à la verticale. Les parties supérieure et inférieure s'étendant parallèlement de part et d'autre d'une encoche (15). La paroi proximale de la rainure proximale (4) comporte également deux parties, une partie supérieure inclinée suivant un angle compris entre 1° et 20° par rapport à la verticale et une partie inférieure supérieure inclinée suivant un angle compris entre 1° et 20° par rapport à la verticale. Lesdites parties supérieure et inférieure s'étendent parallèlement de part et d'autre d'un épaulement formant un ergot (16) apte à coopérer avec l'encoche (15), afin d'améliorer le clippage.

Enfin, il est bien évident que les exemples que l'on vient de donner ne sont que des illustrations particulières et en aucun cas limitatifs quant au domaine d'application de l'invention.

En effet, par exemple et en référence aux figures 14 et 15 il est bien évident que l'ergot (11, 16) et l'encoche (12, 15) peuvent être ménagés seulement sur l'un des moyens d'accouplement (2, 3), ou sur les deux sans sortir du cadre de l'invention.

Les avantages ressortent bien de la description, et particulièrement, on souligne et on rappelle que :
- le clippage a une cinématique verticale, mais le fait que les parois proximales des languettes flexibles déformables soient orientées permet de limiter les efforts de clippage et de favoriser le transfert d'effort pour l'action de déclippage.
- l'orientation fait que l'on ouvre au clippage de sorte que l'ergot qui présente la languette ne frotte pas au moment de la descente, préservant ledit ergot et réduisant les efforts de clippage,
- la partie chanfreinée inférieure sur le profil inférieur limite les efforts de clippage et permet de mieux dimensionner l'ergot,
- la partie chanfreinée sur le profil supérieur permet de descendre plus bas lors du clippage et par conséquent, de favoriser la viabilité du clippage.

Il ressort des caractéristiques de l'invention les effets techniques et résultats suivants :
Lorsque l'on applique un effort vertical afin d'assembler deux panneaux (1) entre eux, la languette distale flexible déformable (5) des moyens d'accouplement mâles (2) arrive au contact de la languette flexible déformable (7) des moyens d'accouplement femelles (3), ce contact provoque la déformation de la languette distale flexible déformable (5) des moyens d'accouplement mâles (2) ainsi que la déformation de la languette flexible déformable (7) des moyens d'accouplement femelles (3), cette déformation permet l'introduction de la languette distale flexible déformable (5) des moyens d'accouplement mâles (2) dans la rainure proximale (6) des moyens d'accouplement femelles (3) ainsi que l'introduction de la languette flexible déformable (7) des moyens d'accouplement femelles (3) dans la rainure proximale (4) des moyens d'accouplement mâles (2).

Lorsque l'on n'applique plus d'effort vertical, la languette distale flexible déformable (5) des moyens d'accouplement mâles (2) reprend sa forme initiale permettant ainsi à l'ergot (11) des moyens d'accouplement mâles (2) de coopérer avec l'encoche (12) des moyens d'accouplement femelles (3), et la languette flexible déformable (7) des moyens d'accouplement femelles (3) reprend sa forme initiale permettant ainsi à l'ergot (16) des moyens d'accouplement mâles (2) de coopérer avec l'encoche (15) des moyens d'accouplement femelles (3).

Lorsque l'on applique un effort visant à désassembler deux panneaux (1) la coopération de l'ergot (11) des moyens d'accouplement mâles (2) avec l'encoche (12) des moyens d'accouplement femelles (3) ainsi que de l'ergot (16) des moyens d'accouplement mâles (2) avec l'encoche (15) des moyens d'accouplement femelles (3) provoque un effort de cisaillement entre l'ergot (11) des moyens d'accouplement mâles (2) et l'encoche (12) des moyens d'accouplement femelles (3) ainsi qu'entre l'ergot (16) des moyens d'accouplement mâles (2) et l'encoche (15) des moyens d'accouplement femelles (3). L'effort de cisaillement entre l'ergot (11) des moyens d'accouplement mâles (2) et l'encoche (12) des moyens d'accouplement femelles (3) provoque une déformation de la languette distale flexible déformable (5) des moyens d'accouplement mâles (2), l'effort de cisaillement entre l'ergot (16) des moyens d'accouplement mâles (2) et l'encoche (15) des moyens d'accouplement femelles (3) provoque une déformation de la languette flexible déformable (7) des moyens d'accouplement femelles (3). La déformation conjointe de la languette distale flexible déformable (5) des moyens d'accouplement mâles (2) et de la languette flexible déformable (7) des moyens d'accouplement femelles (3) provoque un contact prépondérant/coincement entre la languette distale flexible déformable (5) des moyens d'accouplement mâles (2) et de la languette flexible déformable (7) des moyens d'accouplement femelles (3). Ce contact prépondérant permet de transférer l'effort de cisaillement entre l'ergot (11) des moyens d'accouplement mâles (2) et l'encoche (12) des moyens d'accouplement femelles (3) ainsi que l'effort de cisaillement entre l'ergot (16) des moyens d'accouplement mâles (2) et l'encoche (15) des moyens d'accouplement femelles (3) en effort de torsion/compression dans l'ensemble des profils des parties mâle (2) et femelle (3) augmentant ainsi les efforts de déclippage.

## Revendications

1. Panneau de sol (1) ayant une forme de lame et/ou de dalle et étant réalisé dans une matière plastique pour la réalisation d'un revêtement de sol ou similaire, ledit panneau comprenant au moins deux paires de côtés opposés définissant deux bords adjacents comprenant des moyens d'accouplement mâles (2) et deux bords adjacents opposés comprenant des moyens d'accouplement femelles (3), la cinématique d'assemblage de ces panneaux étant verticale ;
- les moyens d'accouplement mâles (2) sont constitués d'au moins une rainure dite proximale (4) débouchant sur une face inférieure du panneau (1) et d'une languette distale flexible (5) s'étendant à l'extrémité du bord du panneau (1) vers la face inférieure dudit panneau (1),
- les moyens d'accouplement femelles (3) sont constitués d'au moins une rainure proximale (6) débouchant sur une face supérieure du panneau (1) et d'une languette distale flexible (7) s'étendant à l'extrémité du bord du panneau (1), vers la face supérieure dudit panneau (1),
- la languette distale flexible déformable (5) des moyens d'accouplement mâles (2) présente une paroi proximale inclinée suivant un angle β par rapport à un plan vertical vers le bas et vers l'extérieur du panneau (1),
- la languette flexible (7) des moyens d'accouplement femelles (3) présente une paroi proximale inclinée suivant un angle α par rapport à un plan vertical vers le haut et vers l'extérieur du panneau (1),
- la languette distale flexible (5, 7) de l'un au moins des moyens d'accouplement mâles (2) ou femelle (3) présente une paroi distale comportant, au moins, un ergot (11) ou une encoche (15) apte à coopérer avec une encoche (12) ou un ergot (16) pratiqué sur une paroi proximale que présente la rainure proximale (6, 4) des moyens d'accouplement femelles (3) ou mâle (2) correspondant pour former une butée d'arrêt, évitant un déplacement vertical d'un panneau (1) par rapport au panneau adjacent, ***caractérisé* en ce que** la languette flexible (7) des moyens d'accouplement femelles (3) comporte une partie chanfreinée (13) formant un angle compris entre 2° et 20° par rapport au plan principal du panneau (1), ladite partie chanfreinée procure une réduction de l'effort de clippage et une déformation de la languette flexible (7) de sorte qu'il est plus aisé d'assembler deux panneaux adjacents, ***et en ce que:***
- la paroi distale et la paroi proximale de la languette distale flexible (5) des moyens d'accouplement mâles (2) sont parallèles et inclinées vers le bas et vers l'extérieur du panneau (1) suivant un angle β par rapport à un plan vertical ;
- la paroi proximale de la languette distale flexible (7) des moyens d'accouplement femelles (3) et la paroi proximale de la rainure proximale (6) des moyens d'accouplement femelles (3) sont parallèles et inclinées vers le haut et vers l'extérieur du panneau (1) suivant un angle α par rapport à un plan vertical,
- l'angle a est égal à l'angle β et est compris entre 1° et 45°.

2. Panneau de sol suivant la revendication précédente ***caractérisé* en ce que** les parois distales des languettes flexibles déformables (5, 7) des moyens d'accouplement mâles (2) et femelles (3) comportent respectivement un ergot (11) et une encoche (15) apte à coopérer avec une encoche (12) et un ergot (16) respectivement pratiqués sur les parois proximales des rainures proximales (6, 4) des moyens d'accouplement femelles (3) et mâles (2) correspondant pour former une butée d'arrêt, évitant un déplacement vertical d'un panneau (1) par rapport au panneau adjacent.

3. Panneau de sol suivant l'une quelconque des revendications 1 à 2 ***caractérisé* en ce que** l'angle α est égal à l'angle β et est compris entre 5° et 15°.

4. Panneau de sol suivant l'une quelconque des revendications 1 à 3 ***caractérisé* en ce que** la face inférieure du panneau de sol (1) comporte une partie chanfreinée (14) débouchant sur la rainure proximale (4), formant un angle compris entre 2° et 20° par rapport au plan principal du panneau (1), ladite partie chanfreinée (14) autorisant l'abaissement du panneau (1) lors du clippage pour venir, par déformation, en contact avec le sol et ainsi favoriser la viabilité dudit clippage.

5. Panneau de sol suivant la revendication 4 ***caractérisé* en ce que** la partie chanfreinée (13, 14) forme un angle de 10° par rapport au plan principal du panneau (1).

6. Panneau de sol suivant la revendication 1, ***caractérisé* en ce que** la paroi distale de la languette distale flexible (7) des moyens d'accouplement femelles (3) et la paroi proximal de la rainure proximale (4) des moyens d'accouplement mâles (2) sont parallèles et inclinées par rapport à un plan vertical.

7. Panneau de sol suivant la revendication 6, ***caractérisé* en ce que** la paroi distale de la languette distale flexible (7) des moyens d'accouplement femelles (3) et la paroi proximal de la rainure proximale (4) des moyens d'accouplement mâles (2) sont parallèles et inclinées suivant un angle compris entre 1 et 45°.

8. Panneau de sol suivant la revendication 7, ***caractérisé* en ce que** la paroi distale de la languette distale flexible (7) des moyens d'accouplement femelles (3) et la paroi proximal de la rainure proximale (4) des moyens d'accouplement mâles (2) sont parallèles et inclinées suivant un angle compris entre 1 et 20°.

9. Panneau de sol suivant la revendication 2, ***caractérisé* en ce que** la paroi distale de la languette distale flexible (7) des moyens d'accouplement femelle (3) comporte deux parties, une partie supérieure et une partie inférieure s'étendant de part et d'autre d'une encoche (15), et **en ce que** la paroi proximale de la rainure proximale (4) des moyens d'accouplement mâle (2) comporte également deux parties, une partie supérieure et une partie inférieure s'étendant de part et d'autre d'un épaulement formant un ergot (16) apte à coopérer avec l'encoche (15), et **en ce que** la partie supérieure de la paroi distale de la languette distale flexible (7) des moyens d'accouplement femelle (3) est parallèle à la partie supérieure de la paroi proximale de la rainure proximale (4) des moyens d'accouplement mâle (2), et la partie inférieure de la paroi distale de la languette distale flexible (7) des moyens d'accouplement femelle (3) est parallèle à la partie inférieure de la paroi proximale de la rainure proximale (4) des moyens d'accouplement mâle (2).

## Patentansprüche

1. Bodenplatte (1) in der Form einer Diele und/oder Platte, die aus einem Kunststoffmaterial zur Herstellung eines Bodenbelags oder dergleichen hergestellt ist, wobei
- die Platte mindestens zwei Paare von gegenüberliegenden Seiten umfasst, die zwei benachbarte Kanten definieren, die männliche Kupplungsmittel (2) beinhalten, sowie zwei gegenüberliegende benachbarte Kanten, die weibliche Kupplungsmittel (3) beinhalten, wobei die Montagekinematik dieser Platten vertikal verläuft;
- die männlichen Kopplungsmittel (2) aus mindestens einer sogenannten proximalen Nut (4) bestehen, die in einer Unterseite der Platte (1) mündet, und einer flexiblen distalen Zunge (5), die sich am Ende der Kante der Platte (1) zu der Unterseite der Platte (1) erstreckt,
- die weiblichen Kopplungsmittel (3) aus mindestens einer proximalen Nut (6) bestehen, die einer Oberseite der Platte (1) mündet, sowie aus einer flexiblen distalen Zunge (7), die sich am Ende der Kante der Platte (1) in Richtung der Oberseite der Platte (1) erstreckt,
- die flexible, flexible, verformbare distale Zunge (5) der männlichen Kopplungsmittel (2) eine proximale Wand aufweist, die im Verhältnis zu einer vertikalen Ebene der Platte (1) in einem Winkel β nach unten und nach außen geneigt ist,
- die flexible Zunge (7) der weiblichen Kupplungsmittel (3) eine proximale Wand umfasst, die im Verhältnis zu einer vertikalen Ebene der Platte (1) in einem Winkel α nach oben und nach außen geneigt ist,
- die flexible distale Zunge (5, 7) von mindestens einem der männlichen (2) oder weiblichen (3) Kupplungsmittel eine distale Wand aufweist, die mindestens einen Nocken (11) oder eine Einkerbung (15) aufweist, die geeignet sind, mit einer Einkerbung (12) oder einem Nocken (16) zusammenzuwirken, die an der mit einer proximalen Einkerbung (6, 4) versehenen proximalen Wand der entsprechenden weiblichen (3) oder männlichen (2) Kupplungsmittel angebracht ist, um einen Anschlag zu bilden, der eine vertikale Verschiebung einer Platte (1) in Bezug auf die benachbarte Platte verhindert,
**dadurch gekennzeichnet, dass** die flexible Zunge (7) der weiblichen Kupplungsmittel (3) einen abgeschrägten Teil (13) aufweist, der einen Winkel zwischen 2° und 20° in Bezug auf die Hauptebene der Platte (1) bildet, wobei der abgeschrägte Teil eine Verringerung der Einrastkraft und eine Verformung der flexiblen Zunge (7) bewirkt, so dass es einfacher ist, zwei benachbarte Platten zusammenzustecken, sowie dadurch, dass:
- die distale Wand und die proximale Wand der flexiblen distalen Zunge (5) der männlichen Kopplungsmittel (2) parallel sind und in Bezug auf die Platte (1) in einem Winkel β zu einer vertikalen Ebene nach unten und außen geneigt sind;
- die proximale Wand der flexiblen distalen Zunge (7) der weiblichen Kopplungsmittel (3) und die proximale Wand der proximalen Nut (6) der weiblichen Kopplungsmittel (3) parallel sind und in Bezug auf die Platte (1) in einem Winkel α zu einer vertikalen Ebene nach geneigt sind,
- der Winkel α mit dem Winkel β identisch ist und zwischen 1° und 45° beträgt.

2. Bodenplatte nach dem vorhergehenden Anspruch, **dadurch gekennzeichnet, dass** die distalen Wände der flexiblen verformbaren Zungen (5, 7) der männlichen (2) und weiblichen (3) Kupplungsmittel jeweils einen Nocken (11) und eine Einkerbung (15) umfassen, die geeignet sind, mit einer Kerbe (12) und einem Nocken (16) zusammenzuwirken, die jeweils an den proximalen Wänden der proximalen Nuten (6, 4) der entsprechenden weiblichen (3) und männlichen (2) Kupplungsmittel angebracht sind, um einen Anschlag zu bilden, der die vertikale Verschiebung einer Platte (1) in Bezug auf die benachbarte Platte vermeidet.

3. Bodenplatte nach einem beliebigen der Ansprüche 1 bis 2, **dadurch gekennzeichnet, dass** der Winkel α mit dem Winkel β identisch ist und zwischen 5° und 15° liegt.

4. Bodenplatte nach einem beliebigen der Ansprüche 1 bis 3, **dadurch gekennzeichnet, dass** die Unterseite der Bodenplatte (1) einen abgeschrägten Teil (14) aufweist, der in der proximalen Nut (4) mündet und einen Winkel zwischen 2° und 20° zur Hauptebene der Platte (1) bildet, wobei der abgeschrägte Teil (14) ermöglicht, die Platte (1) beim Einrasten zu senken, um durch Verformung in Kontakt mit dem Boden zu gelangen und so die Nachhaltigkeit des besagten Einrastens zu fördern.

5. Bodenplatte nach Anspruch 4, **dadurch gekennzeichnet, dass** das abgeschrägte Teil (13, 14) einen Winkel von 10° zur Hauptebene der Platte (1) bildet.

6. Bodenplatte nach Anspruch 1, **dadurch gekennzeichnet, dass** die distale Wand der flexiblen distalen Zunge (7) der weiblichen Kopplungsmittel (3) und die proximale Wand der proximalen Nut (4) der männlichen Kopplungsmittel (2) in Bezug auf eine vertikale Ebene parallel und geneigt sind.

7. Bodenplatte nach Anspruch 6, **dadurch gekennzeichnet, dass** die distale Wand der flexiblen distalen Zunge (7) der weiblichen Kopplungsmittel (3) und die proximale Wand der proximalen Nut (4) der männlichen Kopplungsmittel (2) parallel und in einem Winkel zwischen 1 und 45° geneigt sind.

8. Bodenplatte nach Anspruch 7, **dadurch gekennzeichnet, dass** die distale Wand der flexiblen distalen Zunge (7) der weiblichen Kopplungsmittel (3) und die proximale Wand der proximalen Nut (4) der männlichen Kopplungsmittel (2) parallel und in einem Winkel zwischen 1 und 20° geneigt sind.

9. Bodenplatte nach Anspruch 2, **dadurch gekennzeichnet, dass** die distale Wand der flexiblen distalen Zunge (7) der weiblichen Kopplungsmittel (3) zwei Teile umfasst, nämlich einen oberen Teil und einen unteren Teil, die sich auf beiden Seiten einer Einkerbung (15) erstrecken, und dass die proximale Wand der proximalen Nut (4) der männlichen Kopplungsmittel (2) auch zwei Teile umfasst, nämlich einen oberen und einen unteren Teil, die sich auf beiden Seiten einer einen Nocken (16) bildenden Schulter erstrecken, der mit der Kerbe (15) zusammenwirken kann, und dass der obere Teil der distalen Wand der flexiblen distalen Zunge (7) der weiblichen Kopplungsmittel (3) parallel zum oberen Teil der proximalen Wand der proximalen Nut (4) der männlichen Kopplungsmittel (2) ist, und der untere Teil der distalen Wand der flexiblen distalen Zunge (7) der weiblichen Kopplungsmittel (3) parallel zum unteren Teil der proximalen Wand der proximalen Nut (4) der männlichen Kopplungsmittel (2) ist.

## Claims

1. A floor panel (1) having the form of a plank and/or tile and being made of a plastic material for producing a floor covering or similar, said panel comprising at least two pairs of opposing sides defining two adjacent edges comprising male coupling means (2) and two opposing adjacent edges comprising female coupling means (3), the kinematic assembly of these panels being vertical;
- the male coupling means (2) are formed of at least one so-called proximal groove (4) opening onto a lower face of the panel (1) and of a flexible distal tongue (5) extending from the end of the edge of the panel (1) towards the lower face of said panel (1),
- the female coupling means (3) are formed of at least one proximal groove (6) opening onto an upper face of the panel (1) and of a flexible tongue (7) extending from the end of the edge of the panel (1), towards the upper face of said panel (1),
- the deformable flexible distal tongue (5) of the male coupling means (2) has a proximal wall inclined at an angle β with respect to a vertical plane towards the bottom and towards the outside of the panel (1),
- the flexible tongue (7) of the female coupling means (3) has a proximal wall inclined at an angle α with respect to a vertical plane towards the top and towards the outside of the panel (1),
- the distal tongue (5, 7) of at least one of the male coupling means (2) or female coupling means (3) has a distal wall comprising, at least, a protrusion (11) or a notch (15) that is able to engage with a notch (12) or a protrusion (16) formed in or on a proximal wall of the proximal groove (6, 4) of the corresponding female coupling means (3) or male coupling means (2) so as to form an end stop, avoiding vertical movement of a panel (1) with respect to an adjacent panel, ***characterized* in that** the flexible tongue (7) of the female coupling means (3) comprises a chamfered part (13) forming an angle of between 2° and 20° with respect to the main plane of the panel (1), wherein said chamfered part gives rise to a reduction in the clipping force and to a deformation of the flexible tongue (7) such that it is easier to assemble two adjacent panels., ***and in that :***
- the distal wall and the proximal wall of the deformable flexible distal tongue (5) of the male coupling means (2) are parallel and inclined towards the bottom and the outside of the panel (1) at an angle β with respect to a vertical plane;
- the proximal wall of the flexible distal tongue (7) of the female coupling means (3) and the proximal wall of the proximal groove (6) of the female coupling means (3) are parallel and inclined towards the top and towards the outside of the panel (1) at an angle α with respect to a vertical plane;
- the angle α is equal to the angle β and is comprised between 1° and 45°.

2. The floor panel according to the previous claim, ***characterized* in that** the distal walls of the deformable flexible tongues (5, 7) of the male coupling means (2) and female coupling means (3) comprise, respectively, a protrusion (11) and a notch (15) that are able to engage with a notch (12) and a protrusion (16), respectively, formed in or on the proximal walls of the proximal grooves (6, 4) of the corresponding female coupling means (3) and male coupling means (2) so as to form an end stop, avoiding vertical movement of a panel (1) with respect to an adjacent panel.

3. The floor panel according to any of claims 1 to 2, ***characterized* in that** the angle α is equal to the angle β, and is comprised between 5° and 15°.

4. The floor panel according to any of claims 1 to 3, ***characterized* in that** the lower face of the floor panel (1) comprises a chamfered part (14) that opens onto the proximal groove (4), and forms an angle of between 2° and 20° with respect to the main plane of the panel (1), said chamfered part (14) allowing for the lowering of the panel (1) when clipping, in order to come into contact, by deformation, with the floor and thus promote the viability of said clipping.

5. The floor panel according to claims 4, ***characterized* in that** the chamfered part (13, 14) forms an angle of 10° with respect to the main plane of the panel (1).

6. The floor panel according to claims 1, ***characterized* in that** the distal wall of the flexible distal tongue (7) of the female coupling means (3) and the proximal wall of the proximal groove (4) of the male coupling means (2) are parallel and inclined with respect to a vertical plane.

7. The floor panel according to claims 6, ***characterized* in that** the distal wall of the flexible distal tongue (7) of the female coupling means (3) and the proximal wall of the proximal groove (4) of the male coupling means (2) are parallel and inclined at an angle comprised between 1° and 45°.

8. The floor panel according to claims 7, ***characterized* in that** the distal wall of the flexible distal tongue (7) of the female coupling means (3) and the proximal wall of the proximal groove (4) of the male coupling means (2) are parallel and inclined at an angle comprised between 1° and 20°.

9. The floor panel according to claims 2, ***characterized* in that** the distal wall of the deformable flexible tongue (7) of the female coupling means (3) has two parts, one upper and one lower, disposed on either side of a notch (15), and wherein the proximal wall of the proximal groove (4) of the male coupling means (2) has two parts, one upper and one lower, disposed on either side of a protrusion (16) able to cooperate with the notch (15), and wherein said upper part of the distal wall of the deformable flexible tongue (7) of the female coupling means (3) is parallel to the upper part of the proximal walls of the proximal grooves (4) of the male coupling means (2), and said lower part of the distal wall of the deformable flexible tongue (7) of the female coupling means (3) is parallel to the lower part of the proximal walls of the proximal grooves (4) of the male coupling means (2).
